# EUROPÄISCHE PATENTSCHRIFT

(11) **EP 1 965 688 B1**
(45) Veröffentlichungstag und Bekanntmachung des Hinweises auf die Patenterteilung: **21.06.2017**
(21) Anmeldenummer: 06819903.3
(22) Anmeldetag: 04.12.2006
(51) Int. Cl.: A47L 15/44, D06F 39/02

(54) **Haushaltsgerät mit Einschubdosiersystem**
Domestic appliance with push-in metering system
Appareil ménager ayant un système de dosage à tiroir

(30) Priorität: 23.12.2005 DE 102005061801
(43) Veröffentlichungstag der Anmeldung: 10.09.2008
(73) Patentinhaber: BSH Hausgeräte GmbH, 81739 München (DE)
(72) Erfinder: CLASSEN, Egbert, 86637 Wertingen (DE); HEILIGENMANN, Caroline, 71032 Boeblingen (DE); JERG, Helmut, 89537 Giengen (DE)
(86) Internationale Anmeldenummer: PCT/EP2006/069279
(87) Internationale Veröffentlichungsnummer: WO 2007/074028

(56) Entgegenhaltungen:
- EP-A- 1 452 636
- WO-A-02/20893
- WO-A-02/29150
- WO-A-2004/072353
- WO-A-2005/073453
- WO-A-2006/042631
- WO-A1-02/058528
- US-A- 4 932 227

## Beschreibung

Die Erfindung betrifft ein Haushaltsgerät, insbesondere Haushalts-Geschirrspülmaschine, mit einer Dosiereinrichtung zur Steuerung der Zugabe von Zugabesubstanzen, z. B. Reinigungs- und/oder Klarspülsubstanzen, in die ein Bevorratungseinsatz mit Zugabesubstanzen, z. B. Reinigungs- und/oder Klarspülsubstanzen, einsetzbar ist und mit der Dosiereinrichtung Zugabesubstanzen aus dem Bevorratungseinsatz dosiert in den Behandlungsraum, insbesondere Spülbehälter, abgebbar sind.

Herkömmliche Dosiersysteme für Waschmaschinen oder Geschirrspülmaschinen sind in aller Regel je Spülgang von Hand mit Reinigungssubstanzen in flüssiger, pulverförmiger oder fester Form zu beschicken. Die erforderliche Menge an Reinigungssubstanzen ist in Abhängigkeit von einem gewählten Reinigungsprogramm zu bemessen. Zum einen ist das Abmessen der erforderlichen Menge an Reinigungsmittel zum Beispiel mittels einer auf der Reinigerpackung aufgebrachten Tabelle unkomfortabel und für den Bediener mit der Gefahr von Verschmutzung behaftet. Zum anderen ist das Abmessen fehleranfällig, so dass bei einer falsch bemessenen Reinigermenge ein mangelhaftes Waschergebnis bei Unterdosierung oder eine unnötige Umweltbelastung bei Überdosierung erzielt werden kann.

Aus dem Stand der Technik sind daher Vorrichtungen zur Bevorratung von Reinigersubstanzen für mehrere Waschgänge innerhalb des Haushaltsgeräts bekannt. So offenbart zum Beispiel die DE 39 03 636 C2 eine Geschirrspülmaschine mit einem Spülbehälter und mit einer automatischen Dosiereinrichtung für Flüssigreiniger, bei der zur Aufnahme des Reinigers ein mit einer Nachfüllanzeige versehener, separater nachfüllbarer Vorratsbehälter und eine dem Behälter über einen Reinigerausgang nachgeschaltete Dosiereinrichtung vorgesehen ist. Die Dosiereinrichtung ist spülraumseitig zugänglich und per Maschinenprogramm betätigbar. Der Vorratsbehälter ist als großvolumiger Einbaubehälter ausgebildet und in einer Aufnahmeeinheit entnehmbar angeordnet. Er kann aus der Aufnahmeeinheit um eine horizontale oder vertikale Lagerachse zum Befüllen herausgeschwenkt werden. Diese Vorrichtung ist zwar in der Lage, Reiniger für mehrere Spülgänge aufzunehmen, erspart es dem Bediener jedoch nicht, den Vorratsbehälter wieder aufzufüllen. Dabei kann es zu Verschmutzungen zum Beispiel infolge eines Verschüttens von Reinigerflüssigkeit kommen. Außerdem ist der Benutzer dieser Maschine auf die Verwendung eines Flüssigreinigers festgelegt.

Eine andere Vorrichtung zum wiederholten selbstständigen Dosieren eines Reinigungsmittels ist aus der EP 0 586 633 B1 bekannt. Sie umfasst einen Reinigungsmittelbehälter für pulverförmiges Reinigungsmittel mit einer Auslassöffnung oberhalb einer Dosier- und Zugabevorrichtung, die mit wenigstens einer Vertiefung zur Aufnahme einzelner Dosen eines pulverförmigen Reinigungsmittels ausgestattet ist. Auch diese Einrichtung ermöglicht die Bevorratung einer größeren Waschmittelmenge für mehrere Waschgänge, erübrigt aber nicht das Wiederbefüllen des Vorratsbehälters mit den bereits vorher genannten Nachteilen. Auch bei Verwendung dieser Dosiereinrichtung ist der Benutzer auf eine bestimmte Art des verwendeten Reinigungsmittels, hier eines pulverförmigen, festgelegt.

Aus der WO 02/058528 schließlich ist eine austauschbare Kartusche für Reinigungsmittel bekannt. Die Kartusche ist für das Einsetzen in ein entsprechendes Zugabesystem vorgesehen. Sie umfasst neben einem Bevorratungsraum für ein Reinigungsmittel in Pelletform eine Übergabeeinrichtung, mit der jeweils ein Pellet aus dem Vorratsraum einzeln an die Zugabeeinrichtung abgegeben werden kann. Die Übergabeeinrichtung wird von einer Antriebseinrichtung im Zugabesystem aus betrieben. Die Kartusche ist nicht wieder befüllbar, sondern muss insgesamt ersetzt werden. Sie erspart dem Benutzer zwar ein verschmutzungsträchtiges Wiederbefüllen eines Vorratsbehälters mit Reinigersubstanz. Allerdings erfordert sie ein an die Kartusche angepasstes Zugabesystem mit einer Antriebseinrichtung in dem Haushaltsgerät. Dies wiederum schränkt den Benutzer in seiner Wahl hinsichtlich des Herstellers auf denjenigen der Kartusche ein. Außerdem ist der Benutzer dieses Systems wiederum auf die Verwendung eines Reinigers in fester Form festgelegt und kann das Haushaltsgerät nicht mit einem Flüssigreiniger betreiben.

Bei der Waschmaschine der WO 02/20893 A1 ist außen in der Frontwand deren Gehäuses ein Waschmittelspender mit Kartuschenaufnahmen vorgesehen, die eine Vielzahl von Führungen zur Aufnahme passender Profile und Befestigungsaussparungen zur Aufnahme von Vorsprüngen gleichartig ausgebildeter Kartuschen aufweisen. Die Kartuschenaufnahmen umfassen gleichartig ausgebildete Zulaufanschlüsse zur Zufuhr von Waschflüssigkeit in die Kartuschen und gleichartig ausgebildete Ausflussanschlüsse zum Ausfluss der mit Waschmitteln versetzten Waschflüssigkeit aus den Kartuschen. Dazu weist jeder Zulaufanschluss einen Fortsatz auf, mit dem die Abdeckung eines Fülllochs auf der Oberseite der ihm zugeordneten Kartusche aufreißbar ist und der in dieses eingreifen kann. In entsprechender Weise weist jeder Ausflussanschluss einen Fortsatz auf, mit dem die Abdeckung eines Abflussloches auf der Unterseite der ihm zugeordneten Kartusche aufmachbar ist und in dieses eingreifen kann.

Die WO 02/29150 A1 sieht für eine Geschirrspülmaschine eine Dosiervorrichtung vor, deren Gehäuse wenigstens eine öffenbare Kammer zur Aufnahme einer Kartusche und wenigstens eine geschlossene Kammer zur Aufnahme elektromechanischer Komponenten aufweist. Zur Entnahme von Waschmitteldosen aus der Kartusche kann ein Fächerrad vorgesehen sein.

In die Dosiervorrichtung der WO 2004/072353 A1 für eine Waschmaschine passen nur Einlegeteile, die dieselbe Außenbauform aufweisen.

Bei der Waschmaschine der US 4,932,227 A sind extern angeordnete Waschmittelvorratsbehälter vorgesehen, die über Pumpen und Zuleitungen mittels eines externen Kontrollkopfes mit der Waschkammer der Geschirrspülmaschine verbunden sind.

Die WO 2005/073453 A2 betrifft ein Reservoir für einen Wäschetrockner zur Abgabe von Zusatzstoffen zu den zu trocknenden Kleidungsstücken.

Aufgabe der Erfindung ist es daher, ein Haushaltsgerät anzugeben, das einerseits Zugabesubstanzen für mehrere Waschgänge aufnehmen kann, zum anderen aber dem Benutzer größtmögliche Wahlfreiheit sowohl hinsichtlich der Art des Reinigungsmittels als auch hinsichtlich dessen Herstellers lässt. Außerdem soll das Haushaltsgerät größtmöglichen Komfort im Betrieb bieten.

Diese bislang als unvereinbar geltenden Zielvorstellungen vereinigt ein Haushaltsgerät mit den Merkmalen des Anspruchs 1. Erfindungsgemäß ist der Dosiereinrichtung eine Schnittstelleneinrichtung für ein Zusammenwirken mit unterschiedlichen Bevorratungseinsätzen für unterschiedliche Arten von Zugabesubstanzen, z. B. hinsichtlich der Darreicherungsform, insbesondereTabs, pulverförmig oder flüssig, oder hinsichtlich der Konzentration, zuordenbar. Vorzugsweise ist die Schnittstelleneinrichtung an der Dosiereinrichtung angeordnet. In einer einfachen Ausgestaltung kann sie für jeden Bevorratungseinsatz einen eigenen, an den jeweiligen Einsatz angepassten Anschluss ausweisen. Die Dosiereinrichtung ist damit nicht auf ein Reinigersystem festgelegt, sondern ermöglicht die Verwendung verschiedener Arten von Zugabesubstanzen, zum Beispiel Bevorratungseinsätze für Reiniger in Pelletform, so genannte Minitabs, Kombinationen aus Tabs und pulverförmigen Reinigern, Kombinationen aus Tabs und Klarspülern und schließlich auch den Einsatz eines Reinigersystems, bei dem Einzelkomponenten eines Reinigers erst im Haushaltsgerät bedarfsgerecht entsprechend dem Programmablauf und/oder dem Verschmutzungsgrad dem Behandlungsraum, z. B. Spülbehälter zugeführt werden oder die Einzelkomponenten zu einer Reinigungsflüssigkeit, vorzugsweise in einem Mikroreaktor, zusammengesetzt werden.

Bei einer Vielzahl von unterschiedlichen Bevorratungseinsätzen kann die Dosiereinheit eine ebenso große Vielzahl von individuellen Anschlüssen aufweisen. Nach einer vorteilhaften Ausgestaltung der Erfindung kann die Schnittstelleneinrichtung zumindest einen Anschluss aufweisen, der an eine Abgabeöffnung jeweils unterschiedlicher Bevorratungseinsätze anschließbar ist. Voraussetzung dafür ist, dass die Anschlüsse der unterschiedlichen Bevorratungseinsätze zumindest hinsichtlich ihrer Anordnung am Bevorratungseinsatz und/oder hinsichtlich ihres Durchmessers normiert sind. Damit sind der konstruktive Aufwand für die Dosiereinrichtung und ihr Platzbedarf in dem Haushaltsgerät reduziert

Die Anschlüsse können separat für flüssige und feste Zugabesubstanzen oder kombiniert für einen alternativen Betrieb für flüssige Zugabesubstanzen einerseits und feste andererseits ausgebildet sein. Erfindungsgemäß umfasst die Schnittstelleneinrichtung unterschiedliche Anschlüsse für flüssige und feste Zugabesubstanzen. Die Dosiereinrichtung ist damit darauf eingerichtet, Reinigungsmittel sowohl in flüssiger als auch in fester Form, zum Beispiel als Tabs oder als Pulver, zu verarbeiten. Bei einer Anordnung von mehreren Anschlüssen können die unterschiedlichen Zugabesubstanzen jeweils einzeln oder auch zugleich verarbeitet werden.

Nach einer weiteren vorteilhaften Ausgestaltung der Erfindung kann der Anschluss für flüssige Zugabesubstanzen ein Ventil umfassen. Die Ausbildung des Anschlusses für flüssige Zugabesubstanzen als Ventil oder Pumpe ermöglicht eine genauere Dosierung der Flüssigkeit, als wenn dies zum Beispiel in einem kombinierten Anschluss für feste und flüssige Zugabesubstanzen geschehen müsste.

Insbesondere wenn die Zugabesubstanzen bereits in dem Bevorratungseinsatz für je einen Waschvorgang zum Beispiel in Tablettenform portioniert vorliegen, erfolgt keine Anpassung der Dosierung des Reinigers an das Waschprogramm. Eine weitere vorteilhafte Ausgestaltung der Erfindung daher kann eine Dosiereinrichtung aufweisen, die über eine Steuerungseinrichtung ansteuerbar ist. In Abhängigkeit von dem gewählten Reinigungsprogramm kann dann die Steuerungseinrichtung die dafür erforderliche Menge an Reinigungsmittel ermitteln. Sie kann sowohl in Abhängigkeit des gewählten Waschprogramms als auch in Abhängigkeit des in die Dosiereinrichtung eingesetzten Bevorratungseinsatzes reagieren. Insbesondere kann sie darauf ausgelegt sein, am Bevorratungseinsatz bereits vorhandene Übergabeeinrichtungen mitzusteuern oder die Zusammensetzung einer Reinigersubstanz aus Einzelkomponenten und gegebenenfalls deren Mischungen in einer Vormischkammer zu veranlassen.

Damit die Dosiereinrichtung auf die jeweiligen Erfordernisse des gewählten Reinigungsprogramms in Abhängigkeit vom verwendeten Bevorratungseinsatz reagieren kann, müssen der Dosiereinrichtung Daten, insbesondere hinsichtlich der Zugabesubstanzen, mitgeteilt werden. Dies kann zum Beispiel direkt mittels einer entsprechende Eingabe durch den Bediener erfolgen. Oder sie kann durch Datenübermittlung mittels eines mit dem Bevorratungseinsatz mitgelieferten Datenspeichers, z. B. als Chips, mechanische oder optische Einrichtung, geschehen, den der Bediener in eine entsprechende Leseeinrichtung im Haushaltsgerät einsetzt. Nach einer weiteren vorteilhaften Ausgestaltung der Erfindung kann das Haushaltsgerät eine Ableseeinrichtung für Daten des Bevorratungseinsatzes aufweisen, die beim Einsetzen des Bevorratungseinsatzes in die Dosiereinrichtung aktivierbar ist und die Daten an die Steuerung des Haushaltsgerätes weiterleitet. Das selbsttätige Ablesen von Daten, die zum Beispiel die Art des Bevorratungseinsatzes, die Art der Zugabesubstanzen, zum Beispiel hinsichtlich der Darreichungsform oder der Konzentration, oder die (Rest-) menge je Speicherbereich im Bevorratungseinsatz betreffen kann, erübrigt das Erfordernis einer Bedienereingabe. Damit ist eine weitere mögliche Fehlerquelle ausgeschaltet.

Nach einer weiteren vorteilhaften Ausgestaltung der Erfindung kann die Ablesevorrichtung Daten von einem Code, einer mechanischen Kodierung oder von einem Transponder an dem Bevorratungseinsatz lesen. Derartige Ablesevorrichtungen erfordern nur einen geringen technischen Aufwand und sind daher kostengünstig herstellbar. Insbesondere mechanische Kodierungen können direkt mit einer ebenfalls mechanischen Steuerung zusammenwirken, deren Betrieb ohne Zufuhr externer Energie erfolgen kann.

Nach einer weiteren vorteilhaften Ausgestaltung der Erfindung kann die Dosiereinrichtung an oder in einer Wandung, zum Beispiel einer Tür, einer Seitenwand oder einer Decke des Reinigungsraums des Haushaltsgeräts angeordnet sein. Eine derartige Anordnung gewährleistet eine gute Zugänglichkeit und Bedienung, die vorzugsweise durch ein Einschubfach für die Bevorratungseinheit bewerkstelligt wird.

Ein Bevorratungseinsatz weist vorzugsweise zumindest einen ersten Speicherbereich für wenigstens eine flüssige Reinigungssubstanz und einen zweiten Speicherbereich für feste Reinigungsmittel auf. Als festes Reinigungsmittel können zusätzlich oder alternativ zu den in Tablettenform gepressten Reinigern auch pulverförmige Zugabesubstanzen in dem Bevorratungseinsatz aufgenommen werden. Ein derartiger Bevorratungseinsatz stellt sicher, dass die Dosiereinrichtung auch mit herkömmlichen Reinigungsmitteln weiterbetrieben werden kann, falls fertig befüllte Bevorratungseinsätze nicht erhältlich sein sollten.

Ein Bevorratungseinsatz umfaßt vorzugsweise mehrere Speicherbereiche für flüssige Einzelkomponenten von Zugabesubstanzen und gegebenenfalls einen Reaktor zum Mischen verschiedener Einzelkomponenten.

Das Prinzip der Erfindung wird im Folgenden anhand einer Figur beispielshalber noch näher erläutert. Sie zeigt eine Dosiereinrichtung 1, in die wahlweise verschiedene Bevorratungseinrichtungen eingesetzt werden können, nämlich entweder eine Patrone 20 oder ein Behälter 30 oder eine Kartusche 40. Die Dosiereinrichtung 1 weist eine Schnittstelleneinrichtung 5 auf, die vier Anschlüsse 6 für flüssige Zugabesubstanzen und einen Anschluss 7 für Reiniger in Tablettenform umfasst. Jeder Anschluss 6 für flüssige Reinigungsmittel umfasst ein Ventil 8. Auf der dem Bevorratungseinsatz 20, 30, 40 zugewandten Seite des Ventils 8 ist ein schräg angeschnittener Hohldorn 9 angeordnet. Auf der dem Hohldorn 9 gegenüberliegenden Seite weist das Ventil 8 eine Ablauföffnung 10 auf, die mit einem nicht dargestellten Spülraum des Haushaltsgeräts in Verbindung steht. Über eine Steuerleitung 11 kann jedes Ventil 8 von einer nicht dargestellten Steuereinrichtung aus separat angesteuert werden.

Der Anschluss 7 für feste Reinigungsmittel weist einen Stauraum 13 auf, in den über eine Kupplung 18 eine Portion eines Reinigungsmittels, z. B. eine Tablette, für den nächsten Reinigungsvorgang abgelegt wird. In den Stauraum 13 ragt ein Schieber 14, der die Reinigungsportion gegen den Widerstand einer Federkraftbetätigten Klappe 15 in einen Auslassgang 16 schieben kann. Der Auslassgang 16 steht wiederum mit dem nicht dargestellten Spülraum des Haushaltsgeräts in Verbindung. Der Schieber 14 wird von einem Aktuator 17 betrieben, der ebenfalls über eine Steuerleitung 11 mit der Steuereinrichtung verbunden ist. Der Aktuator 17 ist außerdem mit einer nicht dargestellten Koppelungseinrichtung ausgestattet, so dass er neben den Schieber 14 und in Abstimmung mit diesem gegebenenfalls eine Übergabeeinrichtung des Bevorratungsbehälters 40 antreiben kann.

Die Kartusche 40 umfasst eine derartige Übergabeeinrichtung 41. Sie weist ein drehbares Fächerrad 42 auf, in dem mehrere Fächer 43 zur Aufnahme von Reinigungsmitteln in Form von Tabletten 44 angeordnet sind. Die Tabletten 44 sind in einem Behälter 45 derart angeordnet, dass sie schwerkraftbetrieben auf das Fächerrad 42 hin gelenkt werden. Am Behälter 45 unterhalb des Fächerrades 42 ist eine Auslassöffnung 46 angeordnet, die gegen Feuchtigkeitseintritt mit einem Siegel 47 verschlossen ist.

Die Dosiereinrichtung 1 ist vorzugsweise in einem Fach innerhalb einer Tür des Haushaltsgeräts angeordnet. Das Fach stellt eine Führung dar, innerhalb der der Bevorratungseinsatz 20, 30, 40 passgenau auf die Anschlüsse 6, 7 aufgeschoben wird. Durch Einschieben der Kartusche 40 wird daher die Auslassöffnung 46 auf die Kupplung 18 des Anschlusses 7 aufgeschoben, wobei die Kupplung 18 das Siegel 47 durchsticht. Zugleich wird eine Wirkverbindung zwischen dem Aktuator 17 und der Übergabeeinrichtung 41 der Kartusche 40 hergestellt. Beim Betrieb des Haushaltsgeräts aktiviert nun die Steuereinrichtung den Aktuator 17, so dass eine Tablette 44 über die Übergabeeinrichtung 41 in den Stauraum 13 abgegeben wird, und dort für den erforderlichen Dosierungszeitpunkt innerhalb eines anschließenden Reinigungsvorgangs bereitgelegt ist. Zu dem erforderlichen Zeitpunkt gibt die Steuereinrichtung über die Steuerleitung 11 ein Signal an den Aktuator 17, woraufhin der Aktuator 17 die Tablette 44 mittels des Schiebers 14 in den Auslassgang 16 verschiebt. Dazu schiebt er die Tablette 44 gegen die Klappe 15, die ein Eindringen von Feuchtigkeit in den Stauraum 13, in die Übergabeeinrichtung 41 und damit in die Kartusche 40 verhindert.

Im Falle eines Einsatzes einer Kartusche 40 bleiben die Anschlüsse 6 für flüssige Reinigungsmittel inaktiv.

Alternativ zur Kartusche 40 kann auch ein Bevorratungsbehälter 30 in die Dosiereinrichtung 1 eingesetzt werden. Der Behälter 30 weist eine Tablettenkammer 31 und einen Topf 32 auf. Die Tablettenkammer 31 ist mit Tabs 33 befüllt und an einer Auslassöffnung 34 ebenfalls durch ein Siegel 35 feuchtigkeitsdicht verschlossen. Der Topf 32 dient zur Aufnahme eines Flüssigreinigers, z. B. eines Klarspülers. Er weist einen Anschlussstutzen 36 auf, der ebenfalls von einem Siegel 37 flüssigkeitsdicht verschlossen ist.

Wird nun der Behälter 30 über ein Fach in die Dosiereinrichtung 1 eingesetzt, so durchsticht der Hohldorn 9 des rechten äußeren Anschlusses 6 das Siegel 37 auf dem Anschlussstutzen 36. Die Durchmesser des Hohldorns 9 und des Anschlussstutzens 36 sind so bemessen, dass damit eine flüssigkeitsdichte Verbindung zwischen dem rechten äußeren Ventil 8 und dem Topf 32 hergestellt ist. Der Topf 32 ist so geformt, dass die übrigen Hohldorne 9, die sich links von dem nun beaufschlagten Anschluss 6 befinden, den Topf 32 nicht berühren und damit nicht beschädigen können.

Zugleich mit dem Öffnen des Siegels 37 durchsticht die Kupplung 18 das Siegel 35 und stellt eine Verbindung zwischen dem Stauraum 13 und der Tablettenkammer 31 her. Dadurch fällt bereits das erste Tab 33 in den Stauraum 13 vor den Schieber 14.

Der Behälter 30 ist damit für den nächsten und alle folgenden Reinigungsvorgänge aktiviert. Dazu gibt die Steuerungseinrichtung je nach Bedarf gegebenenfalls ein Signal an den Aktuator 17, der in der bereits beschriebenen Weise die Zufuhr von Tabs 33 zu einem nicht dargestellten Spülbehälter bewerkstelligt. Zusätzlich oder alternativ steuert die Steuerungseinrichtung über die Steuerleitung 11 das äußerst rechte Ventil 8 an. Das Ventil 8 öffnet daraufhin zu gegebener Zeit innerhalb des Reinigungsablaufs für eine vorherbestimmte Zeit, so dass eine entsprechende Menge an flüssigem Reinigungsmittel aus dem Topf 32 in den Spülbehälter gelangen kann.

Der Behälter 30 wird dem Haushaltsgerät herstellerseitig beigelegt. Mit dem Behälter 30 ist es möglich, die bereits heute erhältlichen Reinigungsmittel in flüssiger oder Tablettenform auch zur Verwendung in der Dosiereinrichtung 1 einzusetzen. Dazu weist der Behälter 30 auf einer dem Anschlussstutzen 36 und der Auslassöffnung 34 gegenüberliegenden Oberseite des Behälters 30 nicht dargestellte Öffnungen auf, mit denen sowohl die Tablettenkammer 31 als auch der Topf 32 wieder befüllt werden können. Dies stellt die volle Rückwärtskompatibilität des Haushaltsgeräts sicher, das mit der Dosiereinrichtung 1 ausgerüstet ist, da ihr Betrieb ist nun nicht mehr von dem Einsatz einer Bevorratungseinrichtung nach Art einer Kartusche 40 oder einer im Anschluss näher erläuterten Patrone 20 abhängig ist.

Die Patrone 20 stellt einen Bevorratungseinsatz für vier voneinander getrennten Flüssigkeiten dar. Sie umfasst demzufolge vier Kammern 21, die jeweils unterschiedliche Basiskomponenten 22, 23, 24, 25 enthalten. Jede Kammer 21 weist einen Anschlussstutzen 26 auf, der mit einer Versiegelung 27 flüssigkeitsdicht verschlossen ist.

Wird nun die Patrone 20 auf die Dosiereinrichtung 1 aufgesteckt, so durchstoßen die jeweiligen Hohldorne 9 der Anschlüsse 6 die ihnen zugeordneten Versiegelungen 27 und schließen flüssigkeitsdicht an die Anschlussstutzen 26 und die entsprechenden Kammern 21 an. In Abhängigkeit vom gewählten Waschprogramm steuert nun die Steuereinrichtung über die Steuerleitungen 11 die jeweiligen Ventile 8 derart an, dass sie eine vorbestimmte Zeit geöffnet werden und so eine vorgegebene Wirkstoffmenge aus den Kammern 21 über die Ablauföffnungen 10 in den Spülbehälter des Haushaltsgeräts abgegeben wird.

Es wird abschließend noch einmal darauf hingewiesen, dass es sich bei der vorhergehend detailliert beschriebenen Dosiereinrichtung und den Bevorratungsbehältern um Ausführungsbeispiele handelt, die vom Fachmann in verschiedenster Weise modifiziert werden können, ohne den Bereich der Erfindung zu verlassen. Insbesondere können auch die konkreten Ausgestaltungen der Anschlussstutzen und der mit ihnen zusammenwirkenden Hohldorne in anderer gleichwirkender Form als in der hier beschriebenen erfolgen. Ebenso kann der Aktuator an anderer Stelle oder in einer anderen Form ausgestaltet werden, wenn dies zum Bespiel aus Platzgründen notwendig ist.

Es wird der Vollständigkeit halber außerdem darauf hingewiesen, dass die Verwendung der unbestimmten Artikel "ein" bzw. "eine" nicht ausschließt, dass die betreffenden Merkmale auch mehrfach vorhanden sein können.

## Patentansprüche

1. Haushaltsgerät, insbesondere Haushalts-Geschirrspülmaschine, mit einer Dosiereinrichtung (1) zur Steuerung der Zugabe von Zugabesubstanzen, z. B. Reinigungs- und/oder Klarspülsubstanzen, wobei an der Dosiereinrichtung (1) eine Schnittstelleneinrichtung (5) für ein Zusammenwirken mit unterschiedlichen, in die Dosiereinrichtung (1) einsetzbaren Bevorratungseinsätzen (20; 30; 40) für die dosierte Abgabe unterschiedlicher Arten von Zugabesubstanzen, z.B. Tabs, pulverförmig oder flüssig, mittels der Dosiereinrichtung (1) in einen Behandlungsraum, insbesondere Spülbehälter, des Haushaltsgerätes angeordnet ist, **dadurch gekennzeichnet**, die Schnittstelleneinrichtung (5) unterschiedliche Anschlüsse (6, 7) für flüssige Zugabesubstanzen und feste Zugabesubstanzen in Tablettenform umfasst und dass die Dosiereinrichtung (1) so eingerichtet ist, dass in diese ein Bevorratungseinsatz in Form eines Behälters (30) eingesetzt werden kann, welcher eine Tablettenkammer (31) mit einer Auslassöffnung (34) und einen Topf (32) zur Aufnahme von Flüssigreiniger mit einem Anschlussstutzen (36) aufweist, so dass die Auslassöffnung (34) der Tablettenkammer (31) mit einem Anschluss für feste Zugabesubstanzen in Tablettenform (7) der Schnittstelleneinrichtung (5) und der Anschlussstutzen (36) des Topfs (32) mit einem Anschluss für flüssige Zugabesubstanzen der Schnittstelleneinrichtung (5) zusammenwirken kann.

2. Haushaltsgerät nach Anspruch 1, **dadurch gekennzeichnet, dass** die Schnittstelleneinrichtung (5) wenigstens einen Anschluss (6; 7) aufweist, an den zumindest eine Abgabeöffnung (26; 36; 46) unterschiedlicher Bevorratungseinsätze (20; 30; 40) anschließbar ist.

3. Haushaltsgerät nach einem der Ansprüche 1 oder 2, **dadurch gekennzeichnet, dass** der Anschluss (6) für flüssige Zugabesubstanzen ein Ventil oder eine Pumpe umfasst.

4. Haushaltsgerät nach einem der Ansprüche 1 bis 3, **dadurch gekennzeichnet, dass** die Dosiereinrichtung (1) über eine Steuerungseinrichtung ansteuerbar ist.

5. Haushaltsgerät nach Anspruch 4, **dadurch gekennzeichnet, dass** das Haushaltsgerät eine Ablesevorrichtung für Daten des Bevorratungseinsatzes (20; 30; 40) aufweist, die vorzugsweise beim Einsetzen des Bevorratungseinsatzes (20; 30; 40) in die Dosiereinrichtung (1) aktivierbar ist und die Daten an die Steuerung des Haushaltsgeräts weiterleiten kann.

6. Haushaltsgerät nach Anspruch 5, **dadurch gekennzeichnet, dass** durch die Ablesevorrichtung Daten von einem Code, einer mechanischen Kodierung oder von einem Transponder an dem Bevorratungseinsatz (20, 30, 40) lesbar sind.

7. Haushaltsgerät nach einem der Ansprüche 1 bis 6, **dadurch gekennzeichnet, dass** die Dosiereinrichtung (1) an oder in einer Wandung des Behandlungsraums des Haushaltsgeräts angeordnet ist.

8. Haushaltsgerät nach einem der vorhergehenden Ansprüche, **dadurch gekennzeichnet, dass** die Schnittstelleneinrichtung (5) mechanische, elektrische und/oder elektronische Mittel umfaßt.

## Claims

1. Domestic appliance, especially a domestic dishwasher, with a metering device (1) for controlling the dispensing of additive substances, e.g. cleaning and/or rinsing substances, wherein arranged on the metering device (1) is an interface device (5) for interaction with different storage inserts (20; 30; 40) which can be introduced into the metering device (1) for the metered discharging of different types of additive substances, e.g. tabs, powdered or liquid, by means of the metering device (1) into a treatment compartment, especially washing compartment, of the domestic appliance, **characterised in that** the interface device (5) comprises different connections (6; 7) for liquid and solid additive substances in tablet form and the metering device (1) is configured such that a storage insert in the form of a container (30) can be inserted into said metering device (1) and has a tablet chamber (31) with an outlet opening (34) and a bowl (32) for accommodating a liquid detergent with a connecting flange (36), so that the outlet opening (34) of the tablet chamber (31) can interact with a connection for solid additive substances in tablet form (7) of the interface device (5) and the connecting flange (36) of the bowl (32) can interact with a connection for liquid additive substances of the interface device (5).

2. Domestic appliance according to claim 1, **characterised in that** the interface device (5) has at least one connection (6; 7) to which at least one dispensing opening (26; 36; 46) of different storage inserts (20; 30; 40) can be connected.

3. Domestic appliance according to claim 1 or 2, **characterised in that** the connection (6) for liquid additive substances includes a valve or a pump.

4. Domestic appliance according to one of claims 1 to 3, **characterised in that** the dispensing device (1) can be controlled via a control device.

5. Domestic appliance according to claim 4, **characterised in that** the domestic appliance has a reader device for data of the storage insert (20; 30; 40), which is preferably activated on insertion of the storage insert (20; 30; 40) into the metering device (1) and can forward the data to the control of the household appliance.

6. Domestic appliance according to claim 5, **characterised in that** a data from a code, a mechanical encoding or a transponder on the storage insert (20, 30, 40) can be read by the reader.

7. Domestic appliance according to one of claims 1 to 6, **characterised in that** the metering device (1) is arranged on or in walling of the treatment compartment of the domestic appliance.

8. Domestic appliance according to one of the preceding claims, **characterised in that** the interface device (5) includes mechanical, electrical and/or electronic means.

## Revendications

1. Appareil ménager, en particulier lave-vaisselle ménager, avec un dispositif de dosage (1) pour la commande de l'adjonction de substances d'adjonction, p. ex. de substances de lavage et/ou de nettoyage, dans lequel un dispositif d'interface (5) est disposé sur le dispositif de dosage (1) pour une coopération avec différents inserts de stockage (20 ; 30 ; 40) insérables dans le dispositif de dosage (1) pour l'émission dosée de différents types de substances d'adjonction, p. ex. des pastilles, sous forme de poudre ou fluide, au moyen du dispositif de dosage (1) dans un espace de traitement, en particulier une cuve de lavage, de l'appareil ménager, **caractérisé en ce que** le dispositif d'interface (5) englobe différents raccords (6, 7) pour les substances d'adjonction fluides et les substances d'adjonction solides sous forme de pastilles et **en ce que** le dispositif de dosage (1) est aménagé de telle sorte qu'un insert de stockage sous la forme d'un réservoir (30) peut s'utiliser dans celui-ci, lequel réservoir présente une chambre à pastilles (31) avec un orifice de sortie (34) et un pot (32) à nettoyant fluide avec une tubulure de raccordement (36), de sorte que l'orifice de sortie (34) de la chambre à pastilles (31) est en mesure de coopérer avec un raccord pour les substances d'adjonction solides sous forme de pastilles (7) du dispositif d'interface (5) et la tubulure de raccordement (36) du pot (32) est en mesure de coopérer avec un raccord pour les substances d'adjonction fluides du dispositif d'interface (5).

2. Appareil ménager selon la revendication 1, **caractérisé en ce que** le dispositif d'interface (5) présente au moins un raccord (6 ; 7) auquel au moins un orifice d'émission (26 ; 36 ; 46) de différents inserts de stockage (20 ; 30 ; 40) est connectable.

3. Appareil ménager selon l'une des revendications 1 ou 2, **caractérisé en ce que** le raccord (6) pour substances d'adjonction fluides englobe une soupape ou une pompe.

4. Appareil ménager selon l'une des revendications 1 à 3, **caractérisé en ce que** le dispositif de dosage (1) est actionnable via un dispositif de commande.

5. Appareil ménager selon la revendication 4, **caractérisé en ce que** l'appareil ménager présente un dispositif de lecture pour des données de l'insert de stockage (20 ; 30 ; 40), activable de préférence lors de l'insertion de l'insert de stockage (20 ; 30 ; 40) dans le dispositif de dosage (1) et qui est en mesure de transmettre des données à la commande de l'appareil ménager.

6. Appareil ménager selon la revendication 5, **caractérisé en ce que** le dispositif de lecture est en mesure de lire des données d'un code, d'un codage mécanique ou d'un transpondeur sur l'insert de stockage (20, 30, 40).

7. Appareil ménager selon l'une des revendications 1 à 6, **caractérisé en ce que** le dispositif de dosage (1) est disposé sur ou dans une paroi de l'espace de traitement de l'appareil ménager.

8. Appareil ménager selon l'une des revendications précédentes, **caractérisé en ce que** le dispositif d'interface (5) englobe des moyens mécaniques, électriques et/ou électroniques.
